# FASCICULE DE BREVET EUROPEEN

(11) **EP 3 957 205 B1**
(45) Date de publication et mention de la délivrance du brevet: **20.05.2026**
(21) Numéro de dépôt: 20191465.2
(22) Date de dépôt: 18.08.2020
(51) Int. Cl.: A44C 5/24

(54) **COMPOSANT HORLOGER ÉQUIPÉ D'UNE COIFFE**
UHRKOMPONENTE, DIE MIT EINER KAPPE AUSGESTATTET IST
TIMEPIECE COMPONENT PROVIDED WITH A COVER

(43) Date de publication de la demande: 23.02.2022
(73) Titulaire: ROLEX SA, 1211 Genève 26 (CH)
(72) Inventeur: CELANT, Benjamin, CH- 1211 Genève 26 (CH); ROBIN, Jean-Baptiste, F- 74100 Annemasse (FR)
(74) Mandataire: Moinas & Savoye SARL

(56) Documents cités:
- GB-A- 2 132 680
- JP-A- 2002 191 415
- JP-A- H10 113 206
- US-A- 3 609 962
- US-A- 5 787 554

## Description

### Introduction

La présente invention concerne un composant horloger équipé d'au moins une coiffe. Elle porte aussi sur une pièce d'horlogerie comprenant un tel composant horloger. Elle porte aussi sur un procédé de fabrication d'un tel composant horloger.

### Etat de l'Art

Pour renforcer la résistance aux rayures et/ou modifier l'aspect d'un composant horloger, notamment d'un composant d'habillage comme un fermoir de bracelet, une maille de bracelet ou une carrure, il est connu de fixer une coiffe sur une partie vulnérable et/ou apparente dudit composant horloger. Une telle coiffe idéale devrait répondre aux exigences suivantes :
- Elle doit permettre un assemblage simple et sans risque de dégradation avec un composant horloger ;
- Elle doit être robuste pour résister aux contraintes externes comme les chocs et les rayures ;
- Elle doit être fixée de manière fiable pour éviter tout désassemblage involontaire ;
- Elle doit présenter un aspect esthétique attractif.

En fonction de la nature, notamment de la matière de la coiffe et du composant, les solutions existantes telles que le brasage répondent de manière insatisfaisante à l'ensemble de ces exigences. Ainsi, un objet général de l'invention est de proposer une nouvelle solution de composant horloger équipé d'une coiffe, qui améliore les solutions existantes, en répondant au mieux aux exigences susmentionnées.

Plus précisément, un objet de l'invention est de proposer une solution de composant horloger équipé d'une coiffe robuste, fiable, simple à mettre en œuvre, et pouvant présenter un aspect esthétique attractif.

Le document US3609962A divulgue une coiffe ornementale qui est clipsé sur les parois supérieures d'un maillon intérieur.

### Brève description de l'invention

A cet effet, l'invention repose sur un composant horloger présentant une première partie et une coiffe amovible, le composant horloger pouvant occuper une configuration de fixation dans laquelle la coiffe amovible est fixée sur la première partie et une configuration libre dans laquelle la coiffe est désolidarisée de la première partie, la première partie comprenant au moins un premier organe d'accrochage et un verrou mobile et la coiffe comprenant au moins un premier organe d'assemblage destiné à une coopération avec le premier organe d'accrochage de la première partie et un deuxième organe d'assemblage destiné à une coopération avec le verrou mobile de la première partie, de sorte que dans la configuration de fixation du composant horloger, le premier organe d'accrochage de la première partie et le premier organe d'assemblage de la coiffe sont en prise, et le verrou mobile occupe une position de fermeture dans laquelle il est en prise avec le deuxième organe d'assemblage de la coiffe, de sorte que la coiffe est fixée de manière verrouillée sur la première partie, et de sorte que dans la configuration libre, le verrou mobile occupe une position d'ouverture dans laquelle il libère le deuxième organe d'assemblage de la coiffe, permettant la séparation de la coiffe de la première partie du composant horloger. L'invention est précisément définie par les revendications.

### Brève description des figures

Ces objets, caractéristiques et avantages de la présente invention seront exposés en détail dans la description suivante d'un mode de réalisation particulier fait à titre non-limitatif en relation avec les figures jointes parmi lesquelles :
La figure 1 représente une vue en perspective d'un fermoir ouvert comprenant un couvercle équipé d'une coiffe selon un mode de réalisation de l'invention.
La figure 2 représente une vue de coupe en perspective partielle du couvercle du fermoir comprenant une coiffe en configuration de fixation selon le mode de réalisation de l'invention.
La figure 3 représente une vue en perspective partielle dans une configuration de fixation du couvercle du fermoir comprenant une coiffe selon le mode de réalisation de l'invention.
La figure 4 représente une vue en perspective partielle éclatée du couvercle du fermoir comprenant une coiffe selon une variante du mode de réalisation de l'invention.
La figure 5 représente une vue de côté en coupe par un plan longitudinal vertical médian du couvercle du fermoir comprenant une coiffe en phase d'assemblage selon le mode de réalisation de l'invention.
La figure 6 représente la même vue de côté en coupe que celle de la figure 5 mais avec le couvercle du fermoir comprenant une coiffe dans une configuration intermédiaire selon le mode de réalisation de l'invention.
La figure 7 représente la même vue de côté en coupe que celle des figures 5 et 6 mais avec le couvercle du fermoir comprenant une coiffe en configuration de fixation selon le mode de réalisation de l'invention.
La figure 8 représente une vue de dessus du fermoir en configuration fermée, comprenant une coiffe en configuration de fixation selon le mode de réalisation de l'invention.
La figure 9 représente une vue de détail de la figure 8 au niveau d'une barrette du fermoir en configuration de fixation.
La figure 10 représente une vue de détail de la figure 8 au niveau d'une barrette du fermoir en configuration libre.

Pour simplifier la description du mode de réalisation, nous utiliserons par convention les termes de « direction longitudinale » pour la direction selon la longueur d'un fermoir ou d'un brin de bracelet, et de « direction transversale » pour la direction perpendiculaire à la longueur d'un fermoir ou d'un brin de bracelet, dans le plan d'un fermoir (plus précisément le plan d'une lame ou d'un couvercle du fermoir), en considérant particulièrement la configuration fermée du fermoir. La direction verticale est la direction perpendiculaire aux deux premières directions, orientée perpendiculairement au plan du fermoir (plus précisément d'une lame ou d'un couvercle du fermoir). Les adjectifs « supérieur » et « inférieur » seront utilisés relativement à cette direction verticale. Par extension, ces directions et définitions s'appliqueront à un couvercle de fermoir en considérant la position qu'il aurait au sein d'un fermoir.

La figure 1 représente un fermoir pour bracelet selon un mode de réalisation de l'invention. Ce fermoir comprend deux lames 1, 2 articulées par une de leurs extrémités autour d'un axe. L'extrémité libre de la lame 1 est solidaire d'un premier axe d'articulation servant à l'articulation d'un couvercle complémentaire 7, 7c et d'un deuxième axe d'articulation servant à l'articulation d'une extrémité d'un des brins du bracelet. L'extrémité libre de la lame 2 est solidaire d'une structure 3 mobile articulée en rotation. Le fermoir peut ainsi occuper une position ouverte, comme représenté par la figure 1 de manière partiellement déployée, et une position fermée dans laquelle la deuxième lame 2 et la structure 3 sont repliées et verrouillées sur la première lame 1. L'extrémité d'un premier brin de bracelet est fixée sur la deuxième extrémité de la première lame 1 et l'extrémité d'un deuxième brin de bracelet est fixée sur l'extrémité libre de la structure 3 mobile.

L'invention porte plus précisément sur un couvercle du fermoir. Ce couvercle est principalement intégré dans la structure 3 du fermoir. Le couvercle comprend une première partie 13 qui présente une section transversale verticale en forme de U inversé, présentant une face supérieure visible par un utilisateur, et deux parois latérales, sensiblement perpendiculaires à la face supérieure, destinées à recouvrir latéralement l'ensemble du fermoir et de son mécanisme, pour le dissimuler en position fermée et assurer l'aspect esthétique de la solution. Le couvercle comprend de plus une coiffe 13c amovible. Le couvercle peut ainsi occuper une configuration de fixation dans laquelle la coiffe 13c amovible est fixée sur la première partie 13 et une configuration libre dans laquelle la coiffe 13c est désolidarisée de la première partie 13.

En complément, le fermoir comprend un couvercle complémentaire 7, 7c agencé sur la première lame 1 et destiné à venir se rabattre en position de fermeture du couvercle pour se positionner dans la continuité du couvercle agencé sur la structure 3 mobile et recouvrir également un levier de verrouillage 12, et ainsi former un unique couvercle du fermoir incluant une sécurité. Cette partie complémentaire de couvercle présente une structure similaire à celle décrite ci-dessus, c'est-à-dire une première partie 7 coopérant avec une coiffe 7c amovible. Elle peut être assemblée selon le même concept que l'invention ou non. Elle ne sera pas décrite plus en détail par la suite.

La surface supérieure de la première partie 13 du couvercle présente une projection orthogonale plane de forme sensiblement rectangulaire. La coiffe 13c se présente comme un élément sensiblement plan et allongé qui s'étend sur toute la longueur de la surface supérieure du couvercle et sur une portion de la largeur de la surface supérieure du couvercle, par exemple sur une portion de la largeur de la surface supérieure du couvercle comprise entre 20% et 100%, voire entre 30% et 90%, voire entre 45% et 55%. Elle est centrée ou non sur le couvercle. De préférence, en configuration de fixation, la coiffe 13c est agencée dans une portion en retrait de la première partie 13, dans l'épaisseur de la surface supérieure de la première partie du couvercle, de sorte qu'elle recouvre cette deuxième portion en retrait et occupe le volume libéré par cette portion en retrait. Par exemple, la surface supérieure de la coiffe vient ainsi en continuité de la surface supérieure de la première partie, formant une surface supérieure globalement continue du couvercle. Alternativement, la surface supérieure de la coiffe est en retrait ou dépasse de la surface supérieure de la première partie.

La figure 2 représente une vue en coupe par un plan médian longitudinal vertical du couvercle selon le mode de réalisation. La figure 3 représente une vue éclatée sans levier de verrouillage 12. Ces figures permettent de visualiser le dispositif de fixation de la coiffe 13c sur la première partie de couvercle. La coiffe 13c comprend au moins un premier organe d'assemblage 40 et un deuxième organe d'assemblage 41, qui sont agencés aux deux extrémités distales opposées, du côté de la surface de la coiffe 13c destinée à une orientation vers la première partie 13 du couvercle, c'est-à-dire la surface inférieure de la coiffe selon la convention choisie. En complément, la première partie 13 du couvercle comprend au moins un premier organe d'accrochage 50 et un verrou 9 mobile. En configuration de fixation, représentée par la figure 2, le premier organe d'assemblage 40 de la coiffe 13c coopère avec le premier organe d'accrochage 50 de la première partie 13, et le deuxième organe d'assemblage 41 de la coiffe 13c coopère avec le verrou 9 mobile de la première partie 13, notamment un deuxième organe d'accrochage 51 solidaire du verrou 9. Ainsi, dans la configuration de fixation du couvercle, le premier organe d'accrochage 50 de la première partie 13 et le premier organe d'assemblage 40 de la coiffe 13c sont en prise. Dans la configuration de fixation du couvercle, le deuxième organe d'accrochage 51 de la première partie 13 et le deuxième organe d'assemblage 41 de la coiffe 13c sont également en prise.

Avantageusement, la coiffe 13c se présente comme un élément monobloc. Elle peut de plus se présenter avantageusement dans un autre matériau que le matériau de la première partie 13, notamment un matériau qui possède des propriétés mécaniques de résistance aux chocs et rayures et/ou est susceptible de présenter un aspect esthétique très attractif, par exemple une céramique, un cermet, un verre, un saphir, une nacre, de l'ambre ou une pierre naturelle ou reconstituée. En variante, elle peut se présenter en métal et/ou dans le même matériau que celui de la première partie 13.

De préférence, la première partie 13 du couvercle se présente en alliage métallique, par exemple en acier inoxydable, en or, en platine, en bronze ou en titane.

Le verrou 9 mobile peut occuper une position de fermeture et une position d'ouverture, selon un fonctionnement qui sera détaillé par la suite. Il comprend un organe d'accrochage 51 destiné à coopérer avec le deuxième organe d'assemblage 41 de la coiffe 13c. La première partie 13 comprend de préférence une première ouverture 16 agencée dans chacune de ces parois latérales, sous la forme d'une découpe dans la surface intérieure de ces parois latérales, et le verrou 9 mobile comprend une ouverture de verrou 6, lesdites première ouverture 16 et ouverture de verrou 6 étant agencées de sorte qu'elles viennent sensiblement en vis-à-vis dans la position de fermeture du verrou 9. Ainsi, une barrette 11 rétractable est susceptible de coopérer avec lesdites première ouverture 16 et ouverture de verrou 6 dans la position de fermeture du verrou 9 mobile, comme illustré en figure 9, de sorte à verrouiller cette position de fermeture du verrou 9 mobile et verrouiller ainsi la configuration de fixation du couvercle.

Le couvercle comprend de plus un élément de rattrapage de jeu 22 intercalé entre le verrou 9 et la coiffe 13c, se présentant en matériau souple et/ou déformable, adapté pour être comprimé entre la coiffe 13c et le verrou 9 lorsque le verrou 9 est dans sa première position de fermeture et/ou contre lequel le verrou 9 mobile vient en butée dans sa position de fermeture. Cet élément de rattrapage de jeu permet de pallier les mobilités induites par les tolérances de fabrication.

Dans le mode de réalisation privilégié, les deux organes d'assemblage 40, 41 de la coiffe présentent une section en forme de crochet s'étendant sur toute la largeur de la coiffe et formant des encoches coopérant avec des formes complémentaires d'au moins un organe d'accrochage 50 de la première partie 13 et d'au moins un organe d'accrochage 51 du verrou 9.

La figure 4 représente une vue éclatée d'une variante d'un mode de réalisation. La géométrie du deuxième organe d'accrochage 51 destiné à coopérer avec le deuxième organe d'assemblage 41, lui-même limité à une portion de la largeur de la coiffe 13c, se présente sous la forme d'une encoche intégrée au verrou 9.

Naturellement, l'invention ne se limite pas aux exemples et variantes de réalisation décrites. Notamment, tout autre nombre d'organes d'accrochage de la première partie et d'organes d'assemblage de la coiffe est possible. Ces organes peuvent de plus se présenter sous une autre forme, et au niveau d'un positionnement différent. Par exemple, ces organes peuvent se présenter sous la forme d'un crochet et/ou d'une encoche et/ou d'un évidement et/ou d'une rainure et/ou d'un ergot et/ou d'une poutre. De même, la coiffe pourrait prendre toute autre forme, et tout autre positionnement sur la première partie, non nécessairement centrée. Elle peut se présenter sous une autre géométrie.

L'assemblage du fermoir selon le mode de réalisation va maintenant être expliqué, en relation avec les figures 5 à 7, dans le cadre du passage d'une configuration libre à une configuration de fixation de la coiffe 13c sur la première partie 13 du couvercle.

La figure 5 représente une première phase d'assemblage dans laquelle le premier organe d'assemblage 40 de la coiffe 13c est associé à l'organe d'accrochage 50 de la première partie 13. La coiffe 13c est ensuite rabattue sur la première partie 13, par pivotement autour d'un axe formé par la liaison entre les organes 40, 50, jusqu'à atteindre la configuration intermédiaire représentée sur la figure 6. Le verrou 9 mobile occupe une position d'ouverture, permise par une découpe de dégagement prévue dans le couvercle. Sur la figure 5, la barrette 11 permettant le verrouillage du verrou 9 en position de fixation n'est pas illustrée, pour permettre de visualiser le décalage entre la première ouverture 16 et l'ouverture de verrou 6 dans la position d'ouverture. Dans la position d'ouverture, les pivots 11a de la barrette 11 sont escamotés comme illustré en figure 10.

Dans la configuration intermédiaire, la coiffe occupe sa position finale, mais n'est pas verrouillée, ce qui permet son retrait. Le verrou 9 mobile occupe en effet sa position d'ouverture, dans laquelle il n'est pas en prise avec le deuxième organe d'assemblage 41 de la coiffe 13c. La barrette 11 insérée dans l'ouverture de verrou 6 n'est pas positionnée en regard des premières ouvertures 16; ses pivots 11a sont rétractés comme illustré en figure 10.

Le verrou 9 est ensuite déplacé jusqu'à sa position de fermeture, dans laquelle son organe d'accroche 51 vient en prise avec le deuxième organe d'assemblage 41 de la coiffe 13c. Le couvercle atteint ainsi sa configuration de fixation représentée sur la figure 7, dans laquelle la libération de la coiffe 13c n'est plus possible. Comme mentionné précédemment, dans cette position de fermeture du verrou 9, l'ouverture de verrou 6 du verrou 9 se trouve sensiblement alignée avec les deux premières ouvertures 16 correspondantes de la première partie 13. Les pivots 11a de la barrette 11 peuvent ainsi s'insérer dans ces deux premières ouvertures 16 et maintenir la position verrouillée comme illustré en figure 9. La coiffe 13c est ainsi verrouillée sur la première partie du couvercle 13.

Par exemple, le verrou 9 est donc monté mobile en translation au sein du couvercle. Pour cela, il pourrait être monté dans des glissières agencées dans les parois latérales de la première partie 13 du couvercle, qui le guident dans son déplacement. Le mouvement de translation est donc guidé par ces glissières et peut être sensiblement longitudinal, voire légèrement courbé pour suivre la courbure du couvercle. La translation mentionnée ne se limite donc pas à une translation rectiligne, elle pourrait être courbe, voire circulaire. En variante, le verrou 9 pourrait être agencé différemment et mobile selon un autre mouvement, comme une rotation.

Selon une variante de réalisation, l'ouverture de verrou 6 du verrou 9 et l'ouverture 16 de la première partie 13 sont légèrement désaxées dans la position de fermeture du verrou de sorte que la coopération de la barrette 11 amovible avec lesdites deux ouvertures dans la position de fermeture du verrou 9 mobile permet d'exercer une force sur le verrou 9 à l'encontre de la première partie 13 du couvercle et/ou à l'encontre du deuxième organe d'assemblage 41 de la coiffe 13c. La barrette 11 plaque ainsi l'organe d'assemblage 51 du verrou 9 sur le couvercle 13, en générant une tension sur la coiffe 13c par l'intermédiaire d'une légère flexion de la barrette 11, permettant ainsi de garantir un maintien en position précis et sans jeu de la coiffe 13c sur la première partie 13 du couvercle.

La figure 8 représente une vue en plan du fermoir fermé en configuration de fixation selon le mode de réalisation de l'invention depuis la face opposée à celle comportant la coiffe (face inférieure). Les figures 9 et 10 sont des agrandissements de la zone z de cette figure 8.

En remarque, comme illustré à la figure 10, la barrette 11 comprend avantageusement des pivots de barrette 11a qui sont escamotés en position d'ouverture du verrou 9 et lors de son déplacement, et qui sont relâchés, comme illustré à la figure 9, pour pénétrer dans les premières ouvertures 16 de la première partie 13 de couvercle dans la position de fermeture du couvercle. L'invention s'applique donc à toute réalisation dans laquelle la première partie 13 comprend au moins une première ouverture 16.

Le passage de la configuration de fixation de la figure 7 à la configuration libre dans laquelle la coiffe 13c peut être retirée du couvercle est réalisé par les étapes inverses de celles décrites ci-dessus. L'escamotage des pivots 11a de la barrette 11 au moyen d'un outil permet le déplacement du verrou de sa position de fermeture à sa position d'ouverture, puis le retrait de la coiffe 13c.

L'invention a été décrite dans le cadre d'un couvercle de fermoir. Toutefois, comme mentionné précédemment, le même concept peut être implémenté sur tout autre composant horloger.

L'invention porte aussi sur une pièce d'horlogerie, notamment une montre bracelet, comprenant au moins un composant horloger tel que décrit précédemment.

L'invention porte aussi sur un bracelet, caractérisé en qu'il comprend un fermoir tel que décrit précédemment. L'invention porte aussi sur une montre bracelet comprenant un tel bracelet.

Finalement, l'invention atteint bien les objets recherchés, et présente les avantages suivants :
- Elle permet un assemblage simple et sans risque de dégradation d'une coiffe sur un composant horloger ;
- Elle est compatible avec l'utilisation d'une coiffe robuste, résistant aux contraintes externes comme les chocs et les rayures ;
- Elle permet une fixation fiable de la coiffe, évitant tout désassemblage involontaire ;
- La coiffe est amovible facilement, sans risque de dégradation du composant horloger, ce qui permet de la changer en cas de besoin ;
- La solution est compatible avec l'utilisation d'une multitude de matériaux, parmi lesquels ceux habituellement utilisés pour une recherche d'un aspect esthétique attractif.

L'invention porte aussi sur un procédé de fabrication d'un composant horloger, caractérisé en ce qu'il comprend une étape de fixation d'une coiffe 13c sur une première partie 13 du composant horloger, en assemblant un premier organe d'assemblage 40 de la coiffe 13c avec un premier organe d'accrochage 50 de la première partie 13, puis en positionnant la coiffe 13c dans sa position finale prévue en configuration de fixation du composant horloger, puis en actionnant un verrou 9 mobile de la première partie 13 pour l'amener dans une position de fermeture en coopération avec un deuxième organe d'assemblage 41 de la coiffe 13c. Ce procédé comprend une étape supplémentaire consistant à verrouiller la position de fermeture du verrou 9 mobile sur la première partie 13 à l'aide d'une barrette 11.

## Revendications

1. Composant horloger, présentant une première partie (13) et une coiffe (13c) amovible, le composant horloger pouvant occuper une configuration de fixation dans laquelle la coiffe (13c) amovible est fixée sur la première partie (13) et une configuration libre dans laquelle la coiffe (13c) est désolidarisée de la première partie (13), le composant horloger étant **caractérisé en ce que**: la première partie (13) comprenant au moins un premier organe d'accrochage (50) et un verrou (9) mobile et la coiffe (13c) comprenant au moins un premier organe d'assemblage (40) destiné à une coopération avec le premier organe d'accrochage (50) de la première partie (13) et un deuxième organe d'assemblage (41) destiné à une coopération avec le verrou (9) mobile de la première partie (13), de sorte que dans la configuration de fixation du composant horloger, le premier organe d'accrochage (50) de la première partie (13) et le premier organe d'assemblage (40) de la coiffe (13c) sont en prise, et le verrou (9) mobile occupe une position de fermeture dans laquelle il est en prise avec le deuxième organe d'assemblage (41) de la coiffe (13c), de sorte que la coiffe (13c) est fixée de manière verrouillée sur la première partie (13), et de sorte que dans la configuration libre, le verrou (9) mobile occupe une position d'ouverture dans laquelle il libère le deuxième organe d'assemblage (41) de la coiffe (13c), permettant la séparation de la coiffe (13c) de la première partie (13).

2. Composant horloger selon la revendication précédente, **caractérisé en ce que** le verrou (9) mobile est monté en translation, notamment en translation circulaire, et/ou rotation sur la première partie (13).

3. Composant horloger selon l'une des revendications précédentes, **caractérisé en ce que** la première partie (13) comprend au moins une une première ouverture (16) et **en ce que** le verrou (9) mobile comprend une ouverture de verrou (6), ladite au moins une première ouverture (16) et ouverture de verrou (6) étant agencées de sorte qu'elles viennent sensiblement en vis-à-vis dans la position de fermeture du verrou (9), et **en ce que** le composant horloger comprend une barrette (11) rétractable susceptible de coopérer avec ladite au moins une première ouverture (16) et ouverture de verrou (6) dans la position de fermeture du verrou (9) mobile de sorte à verrouiller cette position de fermeture du verrou (9) mobile et verrouiller la configuration de fixation du composant horloger, et de sorte à pouvoir libérer ladite au moins une première ouverture (16) et ouverture de verrou (6) par son retrait pour permettre la mobilité du verrou (9) mobile et le passage de la configuration de fixation à la configuration libre du composant horloger.

4. Composant horloger selon la revendication précédente, **caractérisé en ce que** ladite au moins une première ouverture (16) et ouverture de verrou (6) sont désaxées dans la position de fermeture du verrou (9) de sorte que la coopération de la barrette (11) rétractable avec ladite au moins une première ouverture (16) et ouverture de verrou (6) dans la position de fermeture du verrou (9) mobile permet d'exercer une force sur le verrou (9) mobile à l'encontre de la première partie (13) du composant et/ou à l'encontre du deuxième organe d'assemblage (41) de la coiffe (13c).

5. Composant horloger selon l'une des revendications précédentes, **caractérisé en ce qu'**il comprend en outre un élément de rattrapage de jeu (22) intercalé entre le verrou (9) et la coiffe (13c) se présentant en matériau souple et/ou déformable adapté pour être comprimé entre la coiffe (13c) et le verrou (9) lorsque le verrou (9) est dans sa première position de fermeture et/ou contre lequel le verrou (9) mobile vient en butée dans sa première position de fermeture.

6. Composant horloger selon l'une des revendications précédentes, **caractérisé en ce que** la coiffe (13c) se présente comme un élément sensiblement plan et allongé, dont les au moins un premier organe d'assemblage (40) et deuxième organe d'assemblage (41) sont agencés aux deux extrémités distales opposées de la coiffe (13c), agencés du côté de la surface de la coiffe (13c) destinée à une orientation vers la première partie (13) du composant horloger.

7. Composant horloger selon l'une des revendications précédentes, **caractérisé en ce que** le premier organe d'accrochage (50) de la première partie (13), le verrou (9) mobile de la première partie (13), le au moins un premier organe d'assemblage (40) de la coiffe (13c), et/ou le deuxième organe d'assemblage (41) de la coiffe (13c), se présente(nt) sous la forme d'un crochet et/ou d'une encoche.

8. Composant horloger selon l'une des revendications précédentes, **caractérisé en ce qu'**il est un couvercle de fermoir de bracelet et **en ce que** :
- la coiffe (13c) est un élément sensiblement plan apte à s'étendre sur tout ou partie de la surface supérieure du couvercle en configuration de fixation du composant horloger ; ou
- la première partie (13) du couvercle de fermoir de bracelet comprenant une section en U formée par une surface supérieure d'où s'étendent deux surfaces latérales opposées sensiblement parallèles entre elles, perpendiculairement à ladite surface supérieure, ladite surface supérieure présentant une projection orthogonale plane de forme sensiblement rectangulaire, la coiffe (13c) étant destinée à s'étendre sur toute la longueur de la surface supérieure du couvercle et sur tout ou partie de la largeur de la surface supérieure du couvercle et/ou la première partie (13) comprend une surface supérieure comprenant une portion en retrait de sorte que la coiffe (13c) est apte à recouvrir ladite portion en retrait de ladite surface supérieure en configuration de fixation du composant horloger.

9. Composant horloger selon l'une des revendications précédente, **caractérisé en ce que** la coiffe (13c) se présente comme un élément monobloc.

10. Composant horloger selon l'une des revendications précédente, **caractérisé en ce que** la coiffe (13c) se présente en céramique, en cermet, en verre, en saphir, en nacre, en ambre ou en pierre naturelle ou reconstituée.

11. Pièce d'horlogerie, notamment montre, **caractérisée en ce qu'**elle comprend un composant horloger selon l'une des revendications précédentes.

12. Procédé de fabrication d'un composant horloger selon l'une des revendications 1 à 10, **caractérisé en ce qu'**il comprend une étape de fixation d'une coiffe (13c) sur une première partie (13) du composant horloger, en assemblant le premier organe d'assemblage (40) de la coiffe (13c) avec le premier organe d'accrochage (50) de la première partie (13), puis en positionnant la coiffe (13c) dans sa position finale prévue en configuration de fixation du composant horloger, puis en actionnant le verrou (9) mobile de la première partie (13) pour l'amener dans sa position de fermeture en coopération avec le deuxième organe d'assemblage (41) de la coiffe (13c), et **en ce qu'**il comprend une étape supplémentaire consistant à verrouiller la position de fermeture du verrou (9) mobile sur la première partie (13) à l'aide d'une barrette (11).

## Patentansprüche

1. Uhrwerkskomponente, die einen ersten Teil (13) und eine abnehmbare Kappe (13c) aufweist, wobei die Uhrwerkskomponente eine Befestigungskonfiguration einnehmen kann, in der die abnehmbare Kappe (13c) am ersten Teil (13) befestigt ist, und eine freie Konfiguration, in der die Kappe (13c) vom ersten Teil (13) getrennt ist, wobei die Uhrwerkskomponente **dadurch gekennzeichnet ist, dass**: der erste Teil (13) mindestens ein erstes Halteelement (50) und einen beweglichen Riegel (9) umfasst und die Kappe (13c) mindestens ein erstes Verbindungselement (40) umfasst, das zur Zusammenwirkung mit dem ersten Halteelement (50) des ersten Teils (13) bestimmt ist, und ein zweites Verbindungselement (41), das zur Zusammenwirkung mit dem beweglichen Riegel (9) des ersten Teils (13) bestimmt ist, so dass in der Befestigungskonfiguration der Uhrwerkskomponente das erste Halteelement (50) des ersten Teils (13) und das erste Verbindungselement (40) der Kappe (13c) in Eingriff stehen, und der bewegliche Riegel (9) eine Schließstellung einnimmt, in der er mit dem zweiten Verbindungselement (41) der Kappe (13c) in Eingriff steht, so dass die Kappe (13c) verriegelt am ersten Teil (13) befestigt ist, und so dass in der freien Konfiguration der bewegliche Riegel (9) eine Öffnungsstellung einnimmt, in der er das zweite Verbindungselement (41) der Kappe (13c) freigibt und die Trennung der Kappe (13c) vom ersten Teil (13) ermöglicht.

2. Uhrwerkskomponente nach dem vorhergehenden Anspruch, **dadurch gekennzeichnet, dass** der bewegliche Riegel (9) translatorisch, insbesondere kreistranslatorisch, und/oder rotatorisch am ersten Teil (13) montiert ist.

3. Uhrwerkskomponente nach einem der vorhergehenden Ansprüche, **dadurch gekennzeichnet, dass** der erste Teil (13) mindestens eine erste Öffnung (16) umfasst und dass der bewegliche Riegel (9) eine Riegelöffnung (6) umfasst, wobei die mindestens eine erste Öffnung (16) und die Riegelöffnung (6) so angeordnet sind, dass sie in der Schließstellung des Riegels (9) im Wesentlichen gegenüberliegend angeordnet sind, und dass die Uhrwerkskomponente einen einziehbaren Stab (11) umfasst, der mit der mindestens einen ersten Öffnung (16) und der Riegelöffnung (6) in der Schließstellung des beweglichen Riegels (9) zusammenwirken kann, um diese Schließstellung des beweglichen Riegels (9) zu verriegeln und die Befestigungskonfiguration der Uhrwerkskomponente zu verriegeln, und um durch seinen Rückzug die mindestens eine erste Öffnung (16) und die Riegelöffnung (6) freigeben zu können, um die Beweglichkeit des beweglichen Riegels (9) und den Übergang von der Befestigungskonfiguration zur freien Konfiguration der Uhrwerkskomponente zu ermöglichen.

4. Uhrwerkskomponente nach dem vorhergehenden Anspruch, **dadurch gekennzeichnet, dass** die mindestens eine erste Öffnung (16) und die Riegelöffnung (6) in der Schließstellung des Riegels (9) versetzt sind, so dass das Zusammenwirken des einziehbaren Stabs (11) mit der mindestens einen ersten Öffnung (16) und der Riegelöffnung (6) in der Schließstellung des beweglichen Riegels (9) ermöglicht, eine Kraft auf den beweglichen Riegel (9) gegen den ersten Teil (13) der Komponente und/oder gegen das zweite Verbindungselement (41) der Kappe (13c) auszuüben.

5. Uhrwerkskomponente nach einem der vorhergehenden Ansprüche, **dadurch gekennzeichnet, dass** sie ferner ein Spielausgleichselement (22) umfasst, das zwischen dem Riegel (9) und der Kappe (13c) angeordnet ist und aus weichem und/oder verformbarem Material besteht, das dazu geeignet ist, zwischen der Kappe (13c) und dem Riegel (9) komprimiert zu werden, wenn sich der Riegel (9) in seiner ersten Schließstellung befindet, und/oder gegen das der bewegliche Riegel (9) in seiner ersten Schließstellung anschlägt.

6. Uhrwerkskomponente nach einem der vorhergehenden Ansprüche, **dadurch gekennzeichnet, dass** die Kappe (13c) als im Wesentlichen ebenes und längliches Element ausgebildet ist, wobei das mindestens eine erste Verbindungselement (40) und das zweite Verbindungselement (41) an den beiden gegenüberliegenden distalen Enden der Kappe (13c) angeordnet sind, die auf der Seite der Oberfläche der Kappe (13c) angeordnet sind, die zur Ausrichtung auf den ersten Teil (13) der Uhrwerkskomponente bestimmt ist.

7. Uhrwerkskomponente nach einem der vorhergehenden Ansprüche, **dadurch gekennzeichnet, dass** das erste Halteelement (50) des ersten Teils (13), der bewegliche Riegel (9) des ersten Teils (13), das mindestens eine erste Verbindungselement (40) der Kappe (13c) und/oder das zweite Verbindungselement (41) der Kappe (13c) in Form eines Hakens und/oder einer Kerbe ausgebildet ist/sind.

8. Uhrwerkskomponente nach einem der vorhergehenden Ansprüche, **dadurch gekennzeichnet, dass** sie ein Armbandverschlussdeckel ist und dass:
- die Kappe (13c) ein im Wesentlichen ebenes Element ist, das sich in der Befestigungskonfiguration der Uhrwerkskomponente über die gesamte oder einen Teil der oberen Oberfläche des Deckels erstrecken kann; oder
- der erste Teil (13) des Armbandverschlussdeckels einen U-förmigen Abschnitt umfasst, der durch eine obere Oberfläche gebildet wird, von der sich zwei gegenüberliegende seitliche Oberflächen erstrecken, die im Wesentlichen parallel zueinander und senkrecht zu der oberen Oberfläche verlaufen, wobei die obere Oberfläche eine ebene orthogonale Projektion von im Wesentlichen rechteckiger Form aufweist, wobei die Kappe (13c) dazu bestimmt ist, sich über die gesamte Länge der oberen Oberfläche des Deckels und über die gesamte oder einen Teil der Breite der oberen Oberfläche des Deckels zu erstrecken, und/oder der erste Teil (13) eine obere Oberfläche umfasst, die einen zurückgesetzten Abschnitt aufweist, so dass die Kappe (13c) in der Befestigungskonfiguration der Uhrwerkskomponente den zurückgesetzten Abschnitt der oberen Oberfläche abdecken kann.

9. Uhrwerkskomponente nach einem der vorhergehenden Ansprüche, **dadurch gekennzeichnet, dass** die Kappe (13c) als einteiliges Element ausgebildet ist.

10. Uhrwerkskomponente nach einem der vorhergehenden Ansprüche, **dadurch gekennzeichnet, dass** die Kappe (13c) aus Keramik, Cermet, Glas, Saphir, Perlmutt, Bernstein oder natürlichem oder rekonstituiertem Stein besteht.

11. Zeitmessgerät, insbesondere Uhr, **dadurch gekennzeichnet, dass** es eine Uhrwerkskomponente nach einem der vorhergehenden Ansprüche umfasst.

12. Verfahren zur Herstellung einer Uhrwerkskomponente nach einem der Ansprüche 1 bis 10, **dadurch gekennzeichnet, dass** es einen Schritt der Befestigung einer Kappe (13c) an einem ersten Teil (13) der Uhrwerkskomponente umfasst, indem das erste Verbindungselement (40) der Kappe (13c) mit dem ersten Halteelement (50) des ersten Teils (13) zusammengebaut wird, dann die Kappe (13c) in ihre vorgesehene Endposition in der Befestigungskonfiguration der Uhrwerkskomponente positioniert wird, dann der bewegliche Riegel (9) des ersten Teils (13) betätigt wird, um ihn in seine Schließstellung in Zusammenwirkung mit dem zweiten Verbindungselement (41) der Kappe (13c) zu bringen, und dass es einen zusätzlichen Schritt umfasst, der darin besteht, die Schließstellung des beweglichen Riegels (9) am ersten Teil (13) mit Hilfe eines Stabs (11) zu verriegeln.

## Claims

1. A timepiece component, having a first part (13) and a removable cap (13c), the timepiece component being able to adopt a fastening configuration in which the removable cap (13c) is fastened to the first part (13), and a free configuration in which the cap (13c) is separated from the first part (13), the timepiece component being **characterized in that** : the first part (13) comprising at least a first latching member (50) and a movable lock (9), and the cap (13c) comprising at least a first assembly member (40), intended to cooperate with the first latching member (50) of the first part (13), and a second assembly member (41), intended to cooperate with the movable lock (9) of the first part (13), such that, in the fastening configuration of the timepiece component, the first latching member (50) of the first part (13) and the first assembly member (40) of the cap (13c) are in engagement, and the movable lock (9) occupies a closed position in which it is in engagement with the second assembly member (41) of the cap (13c), in such a way that the cap (13c) is fastened in a locked manner on the first part (13), and such that, in the free configuration, the movable lock (9) occupies an open position in which it releases the second assembly member (41) of the cap (13c), allowing the cap (13c) to be separated from the first part (13).

2. The timepiece component as claimed in the preceding claim, **characterized in that** the movable lock (9) is mounted on the first part (13) so as to be able to move in translation, in particular in circular translation, and/or in rotation.

3. The timepiece component as claimed in either of the preceding claims, **characterized in that** the first part (13) comprises at least one first opening (16) and **in that** the movable lock (9) comprises a lock opening (6), said at least one first opening (16) and lock opening (6) being arranged in such a way that they come substantially to face one another when the lock (9) is in the closed position, and **in that** the timepiece component comprises a retractable bar (11) that is able to cooperate with said at least one first opening (16) and lock opening (6) when the movable lock (9) is in the closed position, so as to lock this closed position of the movable lock (9) and lock the timepiece component fastening configuration, and so as to be able to release said at least one first opening (16) and lock opening (6) by withdrawing the bar in order to allow the movable lock (9) to move, and pass from the fastening configuration to the free configuration of the timepiece component.

4. The timepiece component as claimed in the preceding claim, **characterized in that** the axes of said at least one first opening (16) and lock opening (6) are offset in the closed position of the lock (9), such that the cooperation between the retractable bar (11) and said at least one first opening (16) and lock opening (6), in the closed position of the movable lock (9), makes it possible to exert a force on the movable lock (9) against the first part (13) of the component and/or against the second assembly member (41) of the cap (13c).

5. The timepiece component as claimed in one of the preceding claims, further comprising a play compensating element (22) interposed between the lock (9) and the cap (13c), this element being made of a flexible and/or deformable material that is designed to be compressed between the cap (13c) and the lock (9) when the lock (9) is in its first, closed position and/or against which the movable lock (9) comes to abut in its first, closed position.

6. The timepiece component as claimed in one of the preceding claims, **characterized in that** the cap (13c) is in the form of a substantially planar and elongate element, whose at least one first assembly member (40) and second assembly member (41) are arranged at the two opposite distal ends of the cap (13c), these assembly members being arranged on that side of the surface of the cap (13c) that is intended to be oriented towards the first part (13) of the timepiece component.

7. The timepiece component as claimed in one of the preceding claims, **characterized in that** the first latching member (50) of the first part (13), the movable lock (9) of the first part (13), the at least one first assembly member (40) of the cap (13c), and/or the second assembly member (41) of the cap (13c), is/are in the form of a hook and/or a notch.

8. The timepiece component as claimed in one of the preceding claims, **characterized in that** it is a bracelet clasp cover, and **in that** :
- the cap (13c) is a substantially planar element that is able to extend over all or part of the upper surface of the cover in the fastening configuration of the timepiece component; or
- the first part (13) of the bracelet clasp cover comprises a U-shaped cross section formed by an upper surface from which there extend two opposite and substantially mutually parallel lateral surfaces, perpendicular to said upper surface, said upper surface having a planar orthogonal projection that is substantially rectangular in shape, the cap (13c) being designed to extend over the entire length of the upper surface of the cover and over all or part of the width of the upper surface of the cover and/or the first part (13) comprises an upper surface comprising a portion that is set back such that the cap (13c) is able to cover said set-back portion of said upper surface in the timepiece component fastening configuration.

9. The timepiece component as claimed in one of the preceding claims, **characterized in that** the cap (13c) is in the form of a one-piece element.

10. The timepiece component as claimed in one of the preceding claims, **characterized in that** the cap (13c) is made of ceramic, cermet, glass, sapphire, mother-of-pearl, amber or natural or reconstituted stone.

11. A timepiece, in particular a watch, **characterized in that** said timepiece comprises a timepiece component as claimed in one of the preceding claims.

12. A method for manufacturing a timepiece component as claimed in one of claims 1 to 10, **characterized in that** it comprises a step of fastening a cap (13c) to a first part (13) of the timepiece component, assembling the first assembly member (40) of the cap (13c) with the first latching member (50) of the first part (13), then positioning the cap (13c) in its final position provided in the fastening configuration of the timepiece component, then actuating the movable lock (9) of the first part (13) so as to bring it into its closed position in cooperation with the second assembly member (41) of the cap (13c), and which comprises an additional step consisting in locking the closed position of the movable lock (9) on the first part (13) using a bar (11).
